# EUROPÄISCHE PATENTSCHRIFT

(11) **EP 2 681 134 B1**
(45) Veröffentlichungstag und Bekanntmachung des Hinweises auf die Patenterteilung: **13.05.2015**
(21) Anmeldenummer: 12710672.2
(22) Anmeldetag: 01.03.2012
(51) Int. Cl.: B65D 85/804

(54) **KAPSELANORDNUNG ALS BEHÄLTER FÜR EINEN PORTIONIERTEN BRÜHSTOFF**
CAPSULE ARRANGEMENT AS A CONTAINER FOR A PORTIONED BREWING MATERIAL
ENSEMBLE CAPSULE SERVANT DE CONTENANT POUR UN PRODUIT À INFUSER EN DOSES

(30) Priorität: 01.03.2011 CH 350112011
(43) Veröffentlichungstag der Anmeldung: 08.01.2014
(73) Patentinhaber: Servis, Wilhelm, 8400 Winterthur (CH); Chlibowycz, Peter, 4632 Pichl bei Wels (AT)
(72) Erfinder: Servis, Wilhelm, 8400 Winterthur (CH); Chlibowycz, Peter, 4632 Pichl bei Wels (AT)
(74) Vertreter: KLIMENT & HENHAPEL
(86) Internationale Anmeldenummer: PCT/EP2012/053578
(87) Internationale Veröffentlichungsnummer: WO 2012/117079

(56) Entgegenhaltungen:
- EP-A1- 2 230 195
- WO-A2-2010/084475
- US-A1- 2005 183 578

## Beschreibung

Die Erfindung betrifft eine Kapselanordnung als Behälter für einen portionierten Brühstoff, insbesondere Kaffee, zur Zubereitung von Brühgetränken mithilfe eines Brühmediums umfassend eine Kapsel für einen Aufnahmeteil einer Brühvorrichtung, wobei die Kapsel einen Kapselkopf für den Durchstoß eines Perforators zur Zuführung des Brühmediums, eine Kapselwand, sowie einen, mit einer Bodenfolie verschlossenen Kapselfuß aufweist, gemäß dem Oberbegriff des Patentanspruchs 1.

Kaffeekapsel der genannten Art sind etwa aus der Patentanmeldung US 2005/0183578 A1 bekannt, und die zu diesem System passenden Kaffeekapseln selbst sind seit Jahren weltweit im Gebrauch.

Bei bekannten Kaffeekapseln handelt es sich um, in Form eines stumpfen Kegels gebildete und z.B. aus dünnem Aluminiumblech hergestellte Behälter, die einen portionierten Brühstoff, etwa Kaffee oder Tee, enthalten. Die Kapseln sind mit einer Bodenfolie aus z.B. Aluminium gasdicht abgeschlossen.

Bei der Verwendung werden die Kapseln mit einem Perforator einer Brühvorrichtung durchstochen, wodurch heißes Wasser bzw. Wasserdampf unter entsprechendem Druck und Temperatur in die Kapsel eingeführt wird. Durch den Druckanstieg in der Kapsel, welche vom Aufnahmeteil der Brühvorrichtung aufgenommen ist, wird die Bodenfolie von, in der Brühvorrichtung eingebauten Mehrspitzen-Werkzeug perforiert, wodurch dann das gebildete Brühgetränk aus der Brühvorrichtung in z.B. eine Kaffee-Tasse entleert werden kann.

Die Nachteile der bekannten Kapseln liegen darin, dass eine Kapsel nur für eine bestimmte Brühvorrichtung verwendet werden kann. Des Weiteren ist die Kapsel in der Regel für eine optimale Aufnahme im Aufnahmeteil der Brühvorrichtung angepasst, jedoch nicht für die Herstellung eines optimalen Brühgetränks.

Der Erfindung liegt die Aufgabe zu Grunde, diese Nachteile zu vermeiden und insbesondere eine Kapselanordnung zu schaffen, die preiswerter gegenüber allen anderen vorhandenen Kapsel-Systemen ist. Des Weiteren soll eine qualitativ verbesserte Zubereitung von Brühgetränken ermöglicht werden.

Diese Aufgabe wurde erfindungsgemäß mit den Merkmalen des Patentanspruchs 1 gelöst. Anspruch 1 bezieht sich auf eine Kapselanordnung als Behälter für einen portionierten Brühstoff, insbesondere Kaffee, zur Zubereitung von Brühgetränken mithilfe eines Brühmediums umfassend eine Kapsel für einen Aufnahmeteil einer Brühvorrichtung, wobei die Kapsel einen Kapselkopf für den Durchstoß eines Perforators zur Zuführung des Brühmediums, eine Kapselwand, sowie einen, mit einer Bodenfolie verschlossenen Kapselfuß aufweist. Erfindungsgemäß ist hierbei ein Halter zur Aufnahme der Kapsel vorgesehen, der die Kapselwand der Kapsel formschlüssig umgibt. Der Halter weist vorzugsweise eine kegelstumpfförmige Außenfläche auf, die vom Aufnahmeteil der Brühvorrichtung formschlüssig aufgenommen wird. Auf diese Weise kann die Gestaltung der Kapsel unabhängig vom Aufnahmeteil der Brühvorrichtung vorgenommen werden, da nicht mehr die Kapsel, sondern der Halter an den Aufnahmeteil anzupassen ist. Auf diese Weise gelingt es, durch optimale Formgebung der Kapsel mit weniger Brühstoffmenge eine vergleichbare Qualität des Brühgetränkes zu erzielen, sodass aufgrund der geringeren Mengen an Brühstoff eine wesentliche Kostenersparnis bewirkt wird.

Die Kapsel kann nun für den Brühvorgang optimiert werden, indem die Dynamik des Druckverlaufes während der Zuführung des Brühmediums positiv beeinflusst werden kann, mit der Folge einer merkbaren Steigerung etwa der Qualität der "Kreme" im Falle von Kaffee. Druckdynamische Untersuchungen zeigen, dass es hierfür besonders vorteilhaft ist, wenn die Kapselwand zylindrisch ausgeführt ist, und der Kapselkopf der Kapsel kalottenförmig ausgeführt ist.

Des Weiteren wird vorgeschlagen, dass die Innenseite des Halters in das Innere des Halters federnd abstehende Haltezungen aufweist. Auch diese Art der Aufnahme wird als formschlüssige Aufnahme der Kapsel im Halter verstanden. Die federnden Zungen verbessern nicht nur die Aufnahme der Kapsel, sondern verbessern auch die Qualität des Brühgetränks. Die durch den Druck des zugeführten Brühmediums verursachte, radiale Ausbuchtung der Kapselwand wird nämlich durch die federnden Zungen in letzter Phase der Getränkeherstellung zurück verformt, wodurch die Dynamik des Druckverlaufes der Getränkeherstellung und damit die Herstellung der "KREME" etwa bei der Kaffeeherstellung günstig beeinflusst wird.

Des Weiteren wird vorgeschlagen, dass die Bodenfolie düsenartig vorgestanzte Löcher aufweist und mit einer, im Vergleich zur Bodenfolie dünneren Folie abgedeckt ist, sodass sie bei der Getränkeherstellung allein durch den Druck des zugeführten Brühmediums perforiert und für das Brühgetränk durchlässig wird.

Die Erfindung wird im Folgenden anhand eines Ausführungsbeispiels mithilfe der beiliegenden Zeichnungen näher erläutert. Es zeigen:
Figur 1 eine schematische Ausführung einer erfindungsgemäßen Kapselanordnung bestehend aus Kapsel (in Ansicht) und Halter (in einem Längsschnitt);
Figur 2 eine Ausführung einer, zur erfindungsgemäßen Kapselanordnung gehörenden Kapsel (in Ansicht);
Figur 3 eine Ausführung einer, zur erfindungsgemäßen Kapselanordnung gehörenden Kapsel (in einem Längsschnitt);
Figur 4 einen Ausführung eines, zur erfindungsgemäßen Kapselanordnung gehörenden Halters (in einem Längsschnitt);
Figur 5 ein Detail-Beispiel einer Ausführung der Innenseite eines, zur erfindungsgemäßen Kapselanordnung gehörenden Halters (in einem Längsschnitt);
Figur 6 ein Detail-Beispiel einer Ausführung der Außenseite eines, zur erfindungsgemäßen Kapselanordnung gehörenden Halters (in einem Längsschnitt und einer Draufsicht).

Die Figur 1 zeigt die Ansicht der Kapsel 1, welche vom Halter 10 in einem, weitgehend kegelstumpfförmig geformten Aufnahmeteil 11 einer Brühvorrichtung positioniert wird. Dabei wird der kalottenförmige Kapselkopf 2 durch den Halter 10 im Aufnahmeteil 11 der Brühvorrichtung, etwa einer Kaffeemaschine, so positioniert, dass seine Perforation von oben, durch den hier nicht gezeigten und der Brühvorrichtung zugehörenden Perforators zwecks Heißwasserzuführung im Bereich vom Zenit Z erfolgen kann. Gleichzeitig wird die Kapsel 1 mit Hilfe des Halters 10 im Aufnahmeteil 11 der Brühvorrichtung auch so positioniert, dass die Bodenfolie 5 von unten, durch die hier nicht gezeigten Perforationsdorne der Brühvorrichtung durchgestochen wird, und durch die danach folgende Heißwassereinführung vom Perforator das Brühgetränkt, etwa Kaffee, zubereitet und ausgegossen wird.

In der Figur 2 ist die Ansicht der Kapsel 1 gezeigt. Die Kapsel besteht aus dem kalottenförmige Kapselkopf 2 mit dem Perforationsbereich in ihrem Zenit Z, der zylindrisch geformten Kapselwand 3 mit der Kapselaußenseite 6, die der Innenseite 12 des Halters 10 angepasst ist und durch welchen zuletzt die Positionierung der Kapsel 1 im Aufnahmeteil 11 einer Kaffee Getränke-Maschine weitgehend ermöglicht wird, dem Kapselfuß 4, durch welchen die Kapsel 1 höhenmäßig im Halter 10 und damit auch im Aufnahmeteil 11 einer Kaffee Getränke-Maschine positioniert wird, und zuletzt der Bodenfolie 5, mit welcher der Brühstoff 8, z.B. Kaffee oder eine andere Ingredienz wie z.B. Suppe, hermetisch von der Umgebung abgeschlossen wird und welche z.B. aus einer Alufolie hergestellt wird.

In der Figur 3 ist der Längsschnitt der äußerlich und innerlich überwiegend zylindrisch geformten Kapselwand 3 gezeigt, dabei gelten die gezeigten Positionen der Figur 2 auch für die Figur 3. Die zylindrisch geformte Kapselwand 3 und der Kapselkopf 2 können z.B. aus Aluminium, in der dem Druck bei der Heißwassereinführung entsprechenden Stärke gestaltet werden.

In der Figur 4 ist der Längsschnitt eines Halters 10 gezeigt. Der Halter 10 ist insbesondere gekennzeichnet durch seine Innenseite 12, mit welcher er seine Funktion des Haltens bzw. des Positionierens der Kapsel 1 ausübt. Durch die Innenseite 12 kann dazu noch die Dynamik des Druckverlaufes in letzter Phase der Getränkeherstellung und damit die Bildung der "Kreme" bei der Getränkeehrstellung günstig beeinflusst werden. Durch seine Halteraußenseite 13 hält und positioniert der Halter 10 sich selbst und damit auch die Kapsel 1 in einem Aufnahmeteil 11 der Brühvorrichtung.

In der Figur 5 ist ein Detail-Beispiel einer von vielen möglichen Ausführungen der Innenseite 12 eines zur erfindungsgemäßen Kapselanordnung gehörenden Halters 10 in einem Längsschnitt gezeigt. Dabei wirken die skizzenhaft gezeigten und federnd wirkenden oberen und unteren Zungen 16 des Halters 10 so, dass durch den Druck des Brühmediums verursachte radiale Ausbuchtung der Kapselwand 6 in letzter Phase der Getränkeherstellung zurück verformt wird, wodurch die Dynamik des Druckverlaufes der Getränkeherstellung und damit die Herstellung der "Kreme" bei der Getränkeherstellung günstig beeinflusst wird. Die skizzenhaft dargestellten, zur Halteraußenseite 13 gehörenden Rippen 17 dienen einerseits zum Positionieren des Halters 10 selbst im Aufnahmeteil 11 einer Brühvorrichtung und anderseits verstärken sie die Körperstruktur des Halters 10 so, dass sein Gewicht trotz den auftretenden Belastungen optimal reduziert werden kann.

In der Figur 6 ist ein Detail-Beispiel einer von vielen möglichen Ausführungen der Halteraußenseite 13 eines zur erfindungsgemäßen Kapselanordnung gehörenden Halters 10 in einem Längsschnitt und Draufsicht gezeigt. Die skizzenhaft dargestellten, zur Halteraußenseite 13 gehörenden Rippen 17 dienen einerseits zum Positionieren des Halters 10 selbst im Aufnahmeteil 11 einer Brühvorrichtung und anderseits verstärken sie die Körperstruktur des Halter 10 so, dass sein Gewicht trotz den auftretenden Belastungen optimal reduziert werden kann.

Die vorstehend beschriebenen Ausführungen der erfindungsgemäßen Kapselanordnung, die für alle bekannten Kaffeegetränke-Maschinen angewendet sein können, ermöglichen die Schaffung eines preiswerten und universell anwendbaren Kapsel-Systems gegenüber allen anderen vorhandenen Kapsel-Systemen, eine bedeutende Preisreduktion pro Kapsel bzw. pro Kaffeegetränk, und bewirken durch die besondere Eigenschaften dieses neuen Kapselsystems die merkbare Steigerung der Qualität der erzeugten Brühgetränke.

Die Vorteile dieser Erfindung sind im Wesentlichen gekennzeichnet durch die Trennung der Gestaltung der Form der Kapsel 1 selbst von der Form des Aufnahmeteils 11 der Brühvorrichtung und der dadurch erzielten, fast unbegrenzten Fähigkeit der Anpassung der Kapsel 1 an beliebige Formen der Aufnahmeteile 11 der Brühvorrichtungen.

Aufgrund der im Wesentlichen zylindrischen Außen/Innenform dieser Kapsel 1 können sie ferner in jeder Hinsicht optimal gestaltet werden, und zwar hinsichtlich der Herstellungskosten, sowie hinsichtlich der hydrodynamischen Bedingungen beim Durchströmen der Kapsel 1 mit dem Brühmedium.

Die Verwendung des, zur Kapselanordnung gehörenden Halters 10 erleichtert des Weiteren die Positionierung der Kapsel 1 im Aufnahmeteil 11 der Brühvorrichtung und verbessert die Dynamik des Druckverlaufes der Getränkeherstellung in seiner letzten Phase und damit die Herstellung der "Kreme" bei der Getränkeherstellung.

## Patentansprüche

1. Kapselanordnung als Behälter für einen portionierten Brühstoff, insbesondere Kaffee, zur Zubereitung von Brühgetränken mithilfe eines Brühmediums umfassend eine Kapsel (1) für einen Aufnahmeteil (11) einer Brühvorrichtung, wobei die Kapsel (1) einen Kapselkopf (2) für den Durchstoß eines Perforators zur Zuführung des Brühmediums, eine Kapselwand (6), sowie einen, mit einer Bodenfolie (5) verschlossenen Kapselfuß (4) aufweist, **dadurch gekennzeichnet, dass** ein Halter (10) zur Aufnahme der Kapsel (1) vorgesehen ist, der die Kapselwand (6) der Kapsel (1) formschlüssig umgibt.

2. Kapselanordnung nach Anspruch 1, **dadurch gekennzeichnet, dass** die Kapselwand (6) zylindrisch ausgeführt ist, und der Kapselkopf (2) der Kapsel (1) kalottenförmig ausgeführt ist.

3. Kapselanordnung nach Anspruch 1 oder 2, **dadurch gekennzeichnet, dass** die Innenseite des Halters (10) in das Innere des Halters (10) federnd abstehende Haltezungen (16) aufweist.

4. Kapselanordnung nach einem der Ansprüche 1 bis 3, **dadurch gekennzeichnet, dass** die Bodenfolie (5) düsenartig vorgestanzte Löcher aufweist und mit einer, im Vergleich zur Bodenfolie (5) dünneren Folie abgedeckt ist.

5. Brühvorrichtung zur Zubereitung von Brühgetränken mithilfe eines Brühmediums mit einem Aufnahmeteil (11) zur Aufnahme einer Kapselanordnung nach einem der Ansprüche 1 bis 4, **dadurch gekennzeichnet, dass** der Halter (10) eine kegelstumpfförmige Außenfläche aufweist, die vom Aufnahmeteil (10) formschlüssig aufgenommen wird.

## Claims

1. A capsule arrangement as a container for a portioned brewing material, in particular coffee, for preparing brewed beverages with the aid of a brewing medium, comprising a capsule (1) for a receiving part (11) of a brewing apparatus, wherein the capsule (1) has a capsule head (2) which is to be pierced by a perforator for supplying the brewing medium, a capsule wall (6) and a capsule base (4) sealed by a base foil (5), **characterized in that** a retainer (10) for receiving the capsule (1) is provided, which retainer surrounds the capsule wall (6) of the capsule (1) in an interlocking manner.

2. A capsule arrangement according to claim 1, **characterized in that** the capsule wall (6) is arranged in a cylindrical manner, and the capsule head (2) of the capsule (1) is arranged in a dome-shaped manner.

3. A capsule arrangement according to claim 1 or 2, **characterized in that** the inside of the retainer (10) comprises retaining tongues (16) which protrude resiliently into the interior of the retainer (10).

4. A capsule arrangement according to one of the claims 1 to 3, **characterized in that** the base foil (5) comprises prepunched holes in the manner of nozzles and is covered by a foil which is thinner in comparison with the base foil (5).

5. A brewing apparatus for the preparation of brewed beverages by means of a brewing medium, comprising a receiving part (11) for receiving a capsule arrangement according to one of the claims 1 to 4, **characterized in that** the retainer (10) comprises an outer surface in the shape of a frustrum of a cone, which outer surface is received by the receiving part (11) in an interlocking manner.

## Revendications

1. Disposition de capsule servant de contenant à une matière à percoler en portions, en particulier du café, pour la préparation de boissons percolées à l'aide d'un fluide de percolation, comprenant une capsule (1) pour une partie formant réceptacle (11) d'un dispositif de percolation, laquelle capsule (1) possède une tête de capsule (2) pour la pénétration d'un perforateur afin d'amener le fluide de percolation, une paroi de capsule (6) et un pied de capsule (4) fermé par une feuille de fond (5), **caractérisée en ce qu'**il est prévu un support (10) pour recevoir la capsule (1), qui entoure la paroi de capsule (6) de la capsule (1) en correspondance de forme.

2. Disposition de capsule selon la revendication 1, **caractérisée en ce que** la paroi de capsule (6) est de forme cylindrique et la tête de capsule (2) de la capsule (1) est en forme de calotte.

3. Disposition de capsule selon la revendication 1 ou 2, **caractérisée en ce que** la face intérieure du support (10) présente à l'intérieur du support (10) des languettes de fixation (16) qui dépassent de façon élastique.

4. Disposition de capsule selon l'une des revendications 1 à 3, **caractérisée en ce que** la feuille de fond (5) présente des trous perforés à l'avance en forme de buses et est recouverte d'une feuille plus mince que la feuille de fond (5).

5. Dispositif de percolation pour la préparation de boissons percolées à l'aide d'un fluide de percolation avec une partie formant réceptacle (11) pour recevoir une disposition de capsule selon l'une des revendications 1 à 4, **caractérisé en ce que** le support (10) présente une surface extérieure de forme tronconique qui est logée en correspondance de forme dans la partie formant réceptacle (11).
